# EUROPÄISCHE PATENTSCHRIFT

(11) **EP 1 885 504 B1**
(45) Veröffentlichungstag und Bekanntmachung des Hinweises auf die Patenterteilung: **02.03.2011**
(21) Anmeldenummer: 06743010.8
(22) Anmeldetag: 20.05.2006
(51) Int. Cl.: B05B 1/18, B05B 1/16, B05B 3/04, B05B 7/04

(54) **BRAUSEKOPF**
SHOWER HEAD
POMME DE DOUCHE

(30) Priorität: 01.06.2005 DE 102005026668
(43) Veröffentlichungstag der Anmeldung: 13.02.2008
(73) Patentinhaber: Hansgrohe AG, 77761 Schiltach (DE)
(72) Erfinder: WÖHRLE, Markus, 77761 Schiltach (DE); KINLE, Ulrich, 77773 Schenkenzell (DE)
(74) Vertreter: Patentanwälte Ruff, Wilhelm, Beier, Dauster & Partner
(86) Internationale Anmeldenummer: PCT/EP2006/004809
(87) Internationale Veröffentlichungsnummer: WO 2006/128604

(56) Entgegenhaltungen:
- DE-A1- 3 245 756
- DE-B- 1 027 364
- US-A- 4 135 670
- US-A- 4 346 844
- US-B1- 6 270 022

## Beschreibung

Die Erfindung betrifft einen Brausekopf für eine Massagebrause.

Die klassischen Massagebrausen sind Brausen, bei denen ein Wasserstrahl intermittierend abgegeben wird, bei dem also der aus einer Öffnung austretende Strahl periodisch unterbrochen wird. Die Massagewirkung wird dadurch erreicht, dass einzelne Impulse auf die Haut des Benutzers abgegeben werden.

Solche Unterbrechungseinrichtungen zur Erzeugung von Massagestrahlen sind häufig in den Brauseköpfen eingebaut, wie die auch andere Strahlarten abgeben können. Zum Umschalten zwischen den verschiedenen Strahlenarten sind Umschalteinrichtungen an den Brauseköpfen selbst vorgesehen.

Bei normalen Strahlarten ist es bekannt, diese zu belüften. Es gibt nun auch Brauseköpfe, bei denen normale Strahlenarten und Massagestrahlen abgegeben werden können. Hier ist es bekannt, eine Belüftung vor der Unterbrechungseinrichtung vorzusehen, um sowohl die normalen Strahlen als auch die Massagestrahlen zu belüften. Dies führt aber bei den Massagestrahlen zu keinen besonders günstigen Ergebnissen, da die Wirkung der Belüftung durch die Unterbrechung unter Umständen wieder aufgehoben wird.

Es ist bereits ein Strahlkopf zur Erzeugung einer pulsierenden Flüssigkeitsstrahlung für Unterwassermassagen bekannt (DE-B 1027364). Dieser Strahlkopf enthält einen Rotor, der pulsierende Wasserstrahlen erzeugt. Am Ausgang des Strahlkopfs kann über eine durch den Strahlkopf und die Zuleitung entlang geführte Leitung Luft zugeführt werden.

Weiterhin bekannt ist ein Brausekopf für eine Sanitärbrause, bei der eine Belüftungseinrichtung vor einem Rotor zur Erzeugung von pulsierenden Wasserstrahlen vorhanden ist. Die Belüftung erfolgt vor dem Rotor (US 4346844).

Ebenfalls bekannt ist eine Handbrause (US 4135670, US 6270022 B1), bei der eine Belüftung zwischen einer Durchgangsöffnungen aufweisenden Scheibe und der das Gehäuse abschließenden Strahlscheibe erfolgt.

Der Erfindung liegt die Aufgabe zu Grunde, einen Brausekopf zu schaffen, bei dem belüftete Massagestrahlen erzeugt werden können, die trotz Belüftung ihre Massagewirkung weiterhin ausüben können.

Zur Lösung dieser Aufgabe schlägt die Erfindung einen Brausekopf mit den im Anspruch 1 genannten Merkmalen vor. Weiterbildungen der Erfindung sind Gegenstand von Unteransprüchen.

Dieser Brausekopf, der sowohl für sich genommen als Brausekopf verwendet werden oder aber auch Teil einer Brause mit Umschalteinrichtung sein kann, enthält also eine Einrichtung, um unterbrochene oder pulsierende Strahlen zu erzeugen, die aus Strahldurchtrittsöffnungen einer Strahlscheibe austreten. In Strömungsrichtung gesehen hinter diesen Strahldurchtrittsöffnungen werden diese Massagestrahlen jetzt mit Hilfe der Belüftungseinrichtung belüftet. Es hat sich überraschenderweise herausgestellt, dass diese Art der Belüftung zu einem guten und wirksamen Ergebnis führt.

Diese Art der Belüftung von Massagestrahlen kann bei allen Arten der Erzeugung von pulsierenden Strahlen angewendet werden. Beispielsweise kann die Einrichtung zum Erzeugen von pulsierenden Massagestrahlen ein Verschlusselement zum abwechselnden Öffnen und Verschließen der Strahldurchtrittsöffnungen aufweisen.

Dieses Verschlusselement kann beispielsweise kontinuierlich bewegbar sein, sich also in einer dauernden kontinuierlichen Bewegung bewegen. Hierzu kann zum Antrieb ein Rotor verwendet werden, der von der Strömung des durch den Brausekopf fließenden Wassers angetrieben werden kann.

Insbesondere kann erfindungsgemäß vorgesehen sein, dass das Verschlusselement, beispielsweise eine Verschlussplatte, in Strömungsrichtung vor dem Strahldurchtrittsöffnungen angeordnet ist.

Die stromab dieser Strahldurchtrittsöffnungen wirksame Belüftungseinrichtung kann beispielsweise mindestens eine Belüftungskammer aufweisen, die stromab der Strahldurchtrittsöffnungen angeordnet ist. In dieser Belüftungskammer ist Luft vorhanden, die beim Durchströmen der Kammer durch die Massagestrahlen mitgerissen wird.

In Weiterbildung der Erfindung kann vorgesehen sein, dass der Brausekopf stromab der erwähnten Strahlscheibe eine Strahlaustrittsscheibe aufweist, die ebenfalls Strahlöffnungen aufweist. Zwischen diesen beiden Schreiben kann die Belüftung wirksam sein. Insbesondere kann vorgesehen sein, dass zwischen diesen beiden Scheiben mindestens eine Belüftungskammer angeordnet oder ausgebildet ist.

Es kann vorgesehen sein, dass eine einzige Belüftungskammer für alle Strahldurchtrittsöffnungen und alle Strahlaustrittsöffnungen vorgesehen ist. Es ist jedoch ebenfalls möglich und wird von der Erfindung vorgeschlagenen, dass die Belüftungseinrichtung mehrere Belüftungskammern aufweist, die gegebenenfalls gleichmäßig über den Zwischenraum zwischen den beiden Strahlscheiben verteilt sind.

Die bereits erwähnte Strahlaustrittsscheibe enthält die Strahlöffnungen, die für den Benutzer nach außen sichtbar sind. Sie deckt ja die Strahlscheibe mit den Strahldurchtrittsöffnungen ab. Erfindungsgemäß kann nun vorgesehen sein, dass die Strahlaustrittsscheibe für jede Strahldurchgangsöffnung eine axial dieser gegenüber ausgerichtete Strahlaustrittsöffnung aufweist. Die Strahlaustrittsscheibe soll also so ausgebildet und angeordnet sein, dass sie die jetzt belüfteten Massagestrahlen nicht stört. Es kann auch vorgesehen sein, dass mehrere Strahldurchgangsöffnungen eng zusammengefasst sind, so dass sie praktisch ein eng zusammenhängendes Bündel von Strahlen bilden. Für ein solches Bündel kann auch eine größere Strahlaustrittsöffnung vorgesehen sein.

Erfindungsgemäß kann in Weiterbildung vorgesehen sein, dass für jede Strahldurchgangsöffnung oder auch für jede Gruppe von Strahldurchgangsöffnungen eine eigene Belüftungskammer vorgesehen ist.

Die Zufuhr der Luft zu den mehreren Belüftungskammern kann in Weiterbildung der Erfindung von einer gemeinsamen Luftkammer aus erfolgen, die vorzugsweise zentral angeordnet ist, das heißt bei einer üblicherweise kreisrunden Strahlaustrittsscheibe etwa in der Mitte zwischen den beiden Strahlscheiben. Diese gemeinsame Luftkammer kann eine Verbindung zur Außenseite des Brausekopfgehäuses beispielsweise in der Mitte der Strahlaustrittsscheibe aufweisen. Es ist aber auch möglich, diese Verbindung zur Außenseite an anderen Stellen austreten zu lassen.

Eine weitere von Erfindung vorgeschlagene Möglichkeit besteht darin, die Luftzufuhr zu den mehreren Belüftungskammern getrennt erfolgen zu lassen, beispielsweise für jede Belüftungskammer radial von der Außenseite des Brausekopfgehäuses.

Bei einer zentralen Luftzufuhr zu einer zentralen Luftkammer gestaltet sich die Anordnung eines Absperrventils zum Absperren der Luftzufuhr besonders einfach.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigen:
- Figur 1: einen Axialschnitt durch einen Brausekopf nach der Erfin- dung;
- Figur 2: eine Stirnansicht des Brausekopfs von unten in Figur 1;
- Figur 3: in vergrößertem Maßstab eine Einzelansicht des Axial- schnitts der Figur 1.

Der in Figur 1 vereinfacht und schematisch dargestellte Brausekopf enthält eine Basis 1, die einen mit einem Außengewinde 2 versehenen Ansatz 3 enthält. Dieser Ansatz 3 ist dazu bestimmt, in eine Zuleitung eingeschraubt zu werden, oder mit einem Zuleitungsschlauch verbunden zu werden. In dem Ansatz 3 ist eine Wasserführung 4 in Form eines axialen Kanals angeordnet. Die Basis 1 endet in einem Vorsprung 5, der ebenfalls ein Außengewinde 6 aufweist. Die Wasserführung 4 verbreitert sich bis in diesen Vorsprung 5, wo die Wasserführung in einen flachen zylindrischen Bereich 7 übergeht.

Auf die Basis 1 des Brausekopfgehäuses ist ein Bauteil 8 aufgeschraubt, der hülsenartig mit einem Boden 9 ausgebildet ist. An den Boden 9 schließt sich ein weiterer Hülsenabschnitt 10 an. Die äußere Mantelfläche 11 des Bauteils 8 verläuft bündig mit der Mantelfläche 12 des Basisteils 1.

Auf dem Boden 9 des Bauteils 8 ist mittig ein Lagerungsansatz 13 ausgebildet, der zum Lagern eines Rotors 14 dient. Der Boden 9 enthält einen rings um laufenden äußeren Bereich, in dem eine Vielzahl von Strahldurchgangsöffnungen 15 ausgebildet ist. Diese verlaufen in axialer Richtung des Brausekopfs. Der Boden 9 bildet also in diesem ringförmigen äußeren Bereich eine Strahlscheibe.

Auf der der Wasserführung 4 zugewandten Innenseite dieser Strahlscheibe 9 liegt eine Verschlussplatte 16 auf, die sich über einen Teil des Umfangs des Lagerungsansatzes 13 außerhalb von diesem erstreckt. Die Verschlussplatte 16 ist mit dem Rotor 14 einstückig verbunden, so dass sie mit dem Rotor 14 mit bewegt wird, falls dieser um den Lagerungsansatz 13 verdreht wird.

In das Ende des Vorsprungs 5 der Basis 1 ist eine Leitplatte 17 eingepasst, die im Bereich ihres Umfangs schräg verlaufende Durchgangsöffnungen 18 aufweist. Diesen sind auf die Flügel des Rohres 14 gerichtet und verlaufen alle in der gleichen Richtung schräg, so dass das durch die Öffnungen 18 strömende Wasser den Rotor 14 in Drehung versetzt. Dadurch öffnet und verschließt die Verschlussplatte 16 die Strahldurchgangsöffnungen 15 in dem Boden 9 des Bauteils 8.

Infolge des Öffnens und Schließens der Strahldurchgangsöffnungen 15 in dem die Strahlscheibe bildenden Boden 9 des Bauteils 8 sind an der Ausgangsseite der Strahldurchgangsöffnungen 15 pulsierende Massagestrahlen vorhanden.

Stromab des Bodens 9 ist in den Ansatz 10 eine Strahlaustrittsscheibe 20 eingesetzt. Diese Strahlaustrittsscheibe 20 liegt an der Stirnfläche der durch den Boden 9 gebildeten Strahlscheibe mit Vorsprüngen 21 an. Zur lagerichtigen Ausrichtung der Strahlscheibe 20 gegenüber dem Boden 9 ist mindestens ein axialer Zapfen 22 vorgesehen.

Zwischen dem Boden 9 und der dem Boden 9 zugewandten Seite der Strahlscheibe 20 sind einzelne Belüftungskammern 23 gebildet, die unmittelbar an den Ausgang der Strahldurchgangsöffnungen 15 anschließen. In axialer Verlängerung der Strahldurchgangsöffnungen 15 enthält die Strahlaustrittsscheibe 20 Strahlaustrittsöffnungen 24 in Form von axial verlaufenden Bohrungen. Nähere Einzelheiten können der Figur 3 entnommen werden. In der Mitte der Strahlscheibe 20 enthält diese auf ihrer dem Boden 9 zugewandten Innenseite eine mittlere Ausnehmungen 25, die eine Luftkammer 25 bildet. Von dieser Luft Kammer 25 aus führen radial verlaufende Kanäle 26 zu den bereits erwähnten Belüftungskammern 23 zwischen dem Boden 9 und der Strahlaustrittsscheibe 20. Die Kanäle 26 verlaufen radial von innen nach außen.

Mittig in der Strahlaustrittsscheibe 20 ist ein Drehelement 27 gelagert, das in der Luftkammer 25 in eine Mutter 28 eingeschraubt ist. Das Drehelement 27 enthält exzentrisch eine Durchgangsöffnung 29, die in der dargestellten Position mit einer Durchgangsöffnung 30 der Strahlaustrittsscheibe in Verbindung steht, so dass eine Luftführung von der Außenseite des Brausekopfgehäuses in die Luftkammer 25 gegeben ist. Durch Verdrehung des Drehelements 27, unterstützt durch den Betätigungsansatz 31, kann die Ausrichtung dieser Durchgänge aufgehoben werden, so dass dann keine Luft mehr in die Luftkammer 25 gelangt.

Figur 2 zeigt eine Stirnansicht der Anordnung der Figur 1 in dem gleichen Maßstab die Figur 1. Die Strahlaustrittsöffnungen 24 der Strahlscheibe 20 weisen einen Durchmesser auf, der so groß ist, dass vier zu Bündeln zusammengefasste Strahldurchgangsöffnungen 15 innerhalb einer solchen Strahlaustrittsöffnung 24 zu liegen kommen.

Durch das in den Brausekopf eintretende Wasser wird der Rotor 14 in Drehung versetzt, so dass die Verschlussplatte 16 in Strömungsrichtung gesehen vor den Strahldurchgangsöffnungen 15 diese öffnet und schließt. Dadurch entsteht bei jeder Strahldurchgangsöffnung 15 ein pulsierender Strahl, der stromab dieser Öffnungen in der Belüftungskammer 23 belüftet wird.

## Patentansprüche

1. Brausekopf für eine Massagebrause, mit
1.1 einem Brausekopfgehäuse (1, 8),
1.2 einer in dem Brausekopfgehäuse angeordneten Strahldurchtrittsöffnungen (15) aufweisenden Strahlscheibe (Boden 9),
1.3 einer in dem Brausekopfgehäuse angeordneten Einrichtung zum Erzeugen von aus den Strahldurchgangsöffnungen (15) austretenden pulsierenden Massagestrahlen, sowie mit
1.4 einer Belüftungseinrichtung zum Belüften der aus den Strahldurchgangsöffnungen (15) ausgetretenen Massagestrahlen, und **gekennzeichnet durch**
1.5 ein Absperrventil zum Absperren der Luftzufuhr zu der Belüftungseinrichtung.

2. Brausekopf nach Anspruch 1, bei dem die Einrichtung zum Erzeugen von pulsierenden Massagestrahlen ein Verschlusselement (Verschlussplatte 16) zum abwechselnden Öffnen und Verschließen der Strahldurchgangsöffnungen (15) aufweist.

3. Brausekopf nach Anspruch 2, bei dem das Verschlusselement kontinuierlich bewegbar ist.

4. Brausekopf nach Anspruch 2 oder 3, bei dem das Verschlusselement von einem Rotor (14) antreibbar ist.

5. Brausekopf nach einem der vorhergehenden Ansprüche, bei dem das Verschlusselement eine Taumelbewegung durchführt.

6. Brausekopf nach einem der Ansprüche 2 bis 4, bei dem das Verschlusselement in Strömungsrichtung vor den Strahldurchgangsöffnungen (15) der Strahlscheibe angeordnet ist.

7. Brausekopf nach einem der vorhergehenden Ansprüche, bei dem die Belüftungseinrichtung mindestens eine Belüftungskammer (23) aufweist, die eine Verbindung zur Außenseite des Brausekopfgehäuses aufweist

8. Brausekopf nach einem der vorhergehenden Ansprüche, bei dem stromab der Strahlscheibe (9) eine Strahlaustrittsscheibe (20) angeordnet ist

9. Brausekopf nach Anspruch 8, bei dem die mindestens eine Belüftungskammer (23) zwischen beiden Scheiben (9, 20) angeordnet ist

10. Brausekopf nach einem der vorhergehenden Ansprüche, mit mehreren Belüftungskammern (23).

11. Brausekopf nach einem der Ansprüche 8 bis 10, bei dem die Strahlaustrittsscheibe (20) für jede Strahldurchgangsöffnung (15) eine axial dieser gegenüber ausgerichtete Strahlaustrittsöffnung (24) aufweist.

12. Brausekopf nach einem der vorhergehenden Ansprüche, bei dem für jede Strahldurchgangsöffnung (15) eine eigene Belüftungskammer (23) vorgesehen ist.

13. Brausekopf nach einem der Ansprüche 7 bis 11, bei dem für jede Gruppe von Strahldurchgangsöffnungen (15) eine eigene Belüftungskammer (23) vorgesehen ist.

14. Brausekopf nach einem der Ansprüche 10 bis 13, bei dem die Luftzufuhr zu den mehreren Belüftungskammern (23) von einer gemeinsamen Luftkammer (25) aus erfolgt, die vorzugsweise zentral angeordnet ist.

15. Brausekopf nach einem der Ansprüche 10 bis 13, bei dem die Luftzufuhr zu den mehreren Belüftungskammern (23) getrennt erfolgt.

## Claims

1. A spray head for massage shower, with
1.1 a spray head housing (1, 8),
1.2 a jet disc (bottom 9) disposed in the spray head housing, the jet disc featuring jet passage openings (15),
1.3 a device, disposed in the spray head housing, for generating pulsating massage jets, flowing out of the jet passage openings (15), as well as with
1.4 an aeration device for ventilating the massage jet flowing out of the jet passage openings (15) and **characterised by**
1.5 a shut-off valve for shutting off the air supply to the aeration device.

2. Spray head according to claim 1, whereby the device for generating pulsating massage jets features a closure element (closure plate 16) for alternately opening and closing the jet passage openings (15).

3. The spray head according to claim 2, whereby the closure element is continuously movable.

4. The spray head according to claim 2 or 3, whereby the closure element can be driven by a rotor (14).

5. The spray head according to one of the preceding claims, whereby the closure element executes a tumbling movement.

6. The spray head according to claims 2 to 4, whereby the closure element in the flow direction is disposed upstream of the jet passage openings (15) of the jet disc.

7. The spray head according to one of the preceding claims, whereby the aeration device features at least an aerating chamber (23) that features a connection to the external side of the spray head housing.

8. The spray head according to one of the preceding claims, whereby a jet outlet disc (20) is disposed downstream of the jet disc (9)

9. The spray head according to claim 8, whereby at least an aerating chamber (23) is disposed between both discs (9, 20)

10. The spray head according to one of the preceding claims, with several aerating chambers (23).

11. The spray head according to one of claims 8 to 10, whereby the jet outlet disc (20) features a jet outlet opening (24) aligned axially opposite this for each jet passage opening (15).

12. The spray head according to one of the preceding claims, whereby an inherent aeration chamber (23) is provided for each jet passage opening (15).

13. The spray head according to one of claims 7 to 11, whereby an inherent aeration chamber (23) is provided for each group of jet passage openings (15).

14. The spray head according to one of claims 10 to 13, whereby the air supply to the several aeration chambers (23) occurs from a common air chamber (25), which is preferably disposed centrally.

15. The spray head according to one of claims 10 to 13, whereby the air supply to the several aeration chambers (23) occurs separately.

## Revendications

1. Pommeau de douche hydromassante comprenant
1.1 un corps de pommeau de douche (1, 8),
1.2 un disque de projection (fond 9) présentant des orifices de passage (15) du jet, agencé dans le corps du pommeau de douche,
1.3 un dispositif agencé dans le corps du pommeau de douche et servant à générer les jets de massage pulsants qui jaillissent par les orifices de passage (15) du jet, ainsi
1.4 qu'un dispositif d'ajout d'air destiné à faire entrer de l'air dans les jets de massage jaillis par les orifices de passage (15) du jet, et **caractérisé par**
1.5 un robinet servant à fermer l'arrivée d'air au dispositif d'ajout d'air.

2. Pommeau de douche selon la revendication 1, sur lequel le dispositif servant à générer des jets de massage pulsants présente un élément obturateur (plaque obturatrice 16) permettant d'ouvrir et de fermer en alternance les orifices de passage (15) du jet.

3. Pommeau de douche selon la revendication 2, sur lequel l'élément obturateur est mobile en continu.

4. Pommeau de douche selon la revendication 2 ou 3, sur lequel l'élément obturateur est entraînable par un rotor (14).

5. Pommeau de douche selon l'une des revendications précédentes, sur lequel l'élément obturateur décrit un mouvement de nutation.

6. Pommeau de douche selon l'une des revendications 2 à 4, sur lequel l'élément obturateur est agencé, dans le sens de l'écoulement, en amont des orifices de passage (15) du jet que présente le disque de projection.

7. Pommeau de douche selon l'une des revendications précédentes, sur lequel le dispositif d'ajout d'air comporte au moins une chambre (23) d'ajout d'air qui présente elle-méme une jonction avec le côté extérieur du corps du pommeau de douche.

8. Pommeau de douche selon l'une des revendications précédentes, sur lequel un disque de sortie (20) du jet est agencé en aval du disque de projection (9).

9. Pommeau de douche selon la revendication 8, sur lequel au moins une chambre (23) d'ajout d'air est agencée entre les deux disques (9, 20).

10. Pommeau de douche selon l'une des revendications précédentes, comportant plusieurs chambres (23) d'ajout d'air.

11. Pommeau de douche selon l'une des revendications 8 à 10, sur laquelle le disque (20) de sortie de jet présente, pour chaque orifice de passage (15) du jet, un orifice de sortie (24) du jet orienté axialement par rapport à celui-ci.

12. Pommeau de douche selon l'une des revendications précédentes, sur lequel a été prévue une chambre (23) d'ajout d'air attitrée à chaque orifice (15) de passage du jet.

13. Pommeau de douche selon l'une des revendications 7 à 11, sur lequel a été prévue une chambre (23) d'ajout d'air attitrée à chaque groupe d'orifices (15) de passage du jet.

14. Pommeau de douche selon l'une des revendications 10 à 13, sur lequel l'arrivée d'air aux différentes chambres (23) d'ajout d'air a lieu depuis un compartiment à air (25) conjoint agencé de préférence de façon centralisée.

15. Pommeau de douche selon l'une des revendications 10 à 13, sur lequel l'arrivée d'air aux différentes chambres (23) d'ajout d'air a lieu séparément.
